# EUROPÄISCHE PATENTSCHRIFT

(11) **EP 3 145 377 B1**
(45) Veröffentlichungstag und Bekanntmachung des Hinweises auf die Patenterteilung: **23.02.2022**
(21) Anmeldenummer: 15744466.2
(22) Anmeldetag: 07.05.2015
(51) Int. Cl.: A47K 10/16, A47K 10/40

(54) **TRAGSTAB**
SUPPORT SPINDLE
AXE DE SUPPORT

(30) Priorität: 23.05.2014 AT 4002014
(43) Veröffentlichungstag der Anmeldung: 29.03.2017
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler & Hofmann Patentanwälte - Innsbruck
(86) Internationale Anmeldenummer: PCT/AT2015/050113
(87) Internationale Veröffentlichungsnummer: WO 2015/176091

(56) Entgegenhaltungen:
- EP-A1- 1 927 308
- WO-A2-2010/116296
- WO-A2-2013/123536
- US-A- 5 597 135
- US-A1- 2012 111 987

## Beschreibung

Die Erfindung betrifft eine Kombination, umfassend einen Tragstab und eine zu einer kernlosen Rolle gewickelte Materialbahn, wobei an jedem Ende ein die Rolle überragender Lagerzapfen vorgesehen ist, wobei ein erster Teil des Tragstabs die Rolle über die gesamte Länge durchsetzt und ein vorstehendes erstes Ende aufweist, das den ersten der beiden Lagerzapfen bildet, und wobei ein zweiter Teil des Tragstabs mit dem zweiten Lagerzapfen versehen ist, der relativ zur Rolle drehbar ist. Ein derartiger Tragstab und ein Spendesystem sind beispielsweise der WO 2013/123536 des Anmelders zu entnehmen. Das Spendesystem umfasst einen Spender, dessen Seitenwände Führungen zum Einsetzen einer vom Tragstab durchsetzten kernlosen Rolle einer Materialbahn aufweisen. Zumindest eine der beiden Führungen ist als Steg ausgebildet, und an dem aus der Rolle vorstehenden Ende des Tragstabs ist ein Lagerzapfen drehbar angeordnet, der stirnseitig eine auf den Steg aufschiebbare Nut aufweist. Obwohl der Lagerzapfen sich auf dem Steg nicht drehen kann, kann sich beim Abrollen der Materialbahn, beispielsweise Haushaltspapier, Sanitärpapier, etc. von der Rolle der Tragstab mit der Rolle mitdrehen, sodass diese kernlos gewickelt sein kann, und der üblichen Kernhülse nicht bedarf.

Ein weiterer Tragstab für eine Papierrolle ist aus der US 2012/0111987 bekannt. Dieser Tragstab besteht aus drei Teilen, wobei ein hohler Mittelteil die Papierrolle durchsetzt und aus dieser vorstehende geschlitzte Endbereiche aufweist, die mit nach innen gerichteten Vorsprüngen versehen sind. An jeder Seite ist ein mit einem zylindrischen Steckteil versehener Lagerzapfen in den Mittelteil eingeschoben, wobei die Vorsprünge an den vorstehenden geschlitzten Endbereichen des Mittelteils sich ausbiegen und in eine Umfangnut des zylindrischen Steckteils des Lagerzapfens außerhalb der Papierrolle einrasten. Jeder Lagerzapfen weist einen Führungsflansch zur Anlage an der Spenderseitenwand auf und es muss daher bei jeder Nachfüllung einer Papierrolle ein Lagerzapfen abgezogen werden, um die Papierrolle auf den Mittelteil aufschieben zu können, der dann wieder montiert wird.

In Erweiterung der Konstruktion des oben erwähnten Tragstabs nach der WO 2013/123536 ist nun erfindungsgemäß vorgesehen, dass der erste Teil am zweiten Ende eine axiale Bohrung aufweist, in der innerhalb der Rolle ein erstes Ende eines den zweiten Teil bildenden Drehkörpers verrastet ist, und dass der Drehkörper ein aus der Rolle vorstehendes zweites Ende aufweist, das den drehbaren, zweiten Lagerzapfen bildet. Die Verrastung des Drehkörpers innerhalb der kernlosen Rolle erlaubt eine Verwendung dieser Tragstäbe in Spendern mit einfachen Führungen in beiden Seitenwänden, wenn zwei gleiche Lagerzapfen eingesetzt werden, in Spendern mit codierten Führungen, wenn der Codierung entsprechende Lagerzapfen eingesetzt werden und in Spendern mit Führungsstegen oder Nuten, da sich der Lagerzapfen, wenn notwendig, auch relativ zum Tragstab verdrehen kann; weiters aber auch in Spendern, in denen einseitig Lagervorsprünge ausgebildet sind, so dass nur ein Lagerzapfen benötigt wird, da an Stelle des Drehkörpers mit dem zweiten Lagerzapfen ein Lagervorsprung in die Bohrung des ersten Teiles des Tragstabs ragt. Beispiele für Spender mit Lagervorsprüngen in den Seitenteilen finden sich in EP 1 646 307 oder EP 1 411 807.

Nachteile bei den oben genannten Anordnungen werden durch die kennzeichnenden Merkmale des Anspruchs 1 behoben.

In einer ersten bevorzugten Ausführung ist vorgesehen, dass die Bohrung des ersten Teiles des Tragstabs eine Hinterschneidung aufweist und der Drehkörper mit Rastnasen versehen ist, die die Hinterschneidung hintergreifen. Jeder Drehkörper weist bevorzugt mittig angeordnete federnde Zungen auf, die von einer Ausnehmung im Drehkörper gebildet bzw. begrenzt sind. Mit anderen Worten, der Drehkörper weist eine Durchbrechung auf, die so ausgebildet ist, dass vom vollen Querschnitt des Drehkörpers nur zumindest zwei nachgiebige dünne Bereiche verbleiben, an denen die Rastnasen vorgesehen sind. Eine derartige Ausführung erschwert den Austausch eines Drehkörpers und damit des Lagerzapfens.

Eine zweite Ausführung sieht erfindungsgemäß vor, dass der Drehkörper eine Hinterschneidung aufweist, und am ersten Teil des Tragstabs zumindest eine in die axiale Bohrung vorstehende Rastnase vorgesehen ist, die in die Hinterschneidung eingreift.

Für kernlose Rollen ist es besonders von Vorteil, wenn der axial in die Rolle einschiebbare erste Teil des Tragstabs, in dem die Bohrung zur Aufnahme des Drehkörpers vorgesehen ist, sich verjüngt und mit einem Flansch zur Begrenzung der Einschubtiefe versehen ist.

Aufgrund der Verdrehbarkeit jedes Drehkörpers im ersten Teil des Tragstabs kann der am Drehkörper aus dem ersten Teil des Tragstabs vorstehende zweite Lagerzapfen jede gewünschte Ausbildung aufweisen. Somit kann zur Verwendung in Spendern mit Codierung der Lagerzapfen nichtrotationssymmetrische Flächen aufweisen, die den Flächen der Codierung entsprechen. Diese Flächen können insbesondere die Seitenflächen einer stirnseitig am Lagerzapfen eingelassenen Nut bzw. eines stirnseitig am Lagerzapfen ausgebildeten Steges sein, die mit einer Rippe bzw. einer Nut an der Seitenwand des Spenders zusammenwirken.

Nachstehend wird nun die Erfindung anhand der Figuren der beiliegenden Zeichnungen näher beschrieben, ohne darauf beschränkt zu sein. Es zeigen:
- Fig. 1 bis 3: jeweils in Schrägansicht detaillierte Explosionsdarstellungen dreier Ausführungen eines erfindungsgemäßen Tragstabs mit einem drehbaren Lagerzapfen,
- Fig. 4: einen Längsschnitt durch eine nicht erfindungsgemäße Ausführung eines Tragstabs ohne Lagerzapfen,
- Fig. 5: einen Längsschnitt durch die Ausführung des Tragstabs nach Fig. 2 mit einem eingesetzten, drehbaren Lagerzapfen,
- Fig. 6: einen Längsschnitt durch die nicht erfindungsgemäße Ausführung nach Fig. 4 mit zwei drehbaren Lagerzapfen,
- Fig. 7: eine Draufsicht auf die beiden Teile des Tragstabs nach Fig. 3, und
- Fig. 8: eine schematische Schrägansicht eines Spenders.

Ein Tragstab 1 für eine in den Fig. 4 bis 6 strichliert angedeutete kernlos gewickelte Rolle 3, insbesondere eine Papierrolle, weist gemäß Fig. 1 einen sich verjüngenden ersten Teil 6 auf, der axial in die Rolle 3 eingesteckt werden kann. In der Achse 2 der Rolle 3 sind bevorzugt stirnseitige Lagerzapfen 4, 5 vorgesehen.

Der erste Teil 6 des Tragstabs 1 stellt einen Kernteil dar, der in Fig. 1, 2, 3, 5 und 7 die gesamte Länge der Rolle 3 umfasst. In der nicht erfindungsgemäßen Ausführung nach Fig. 4 und 6 erstreckt sich der Teil 6 über mehr als die Hälfte der Rolle 3 und ist mit einer als von der anderen Stirnseite her axial eingeschobenen Hülse 7 insbesondere unlösbar verrastet. Der erste Teil 6 und die Hülse 7 verjüngen sich zum jeweiligen Einsteckende hin und weisen am anderen äußeren Ende bevorzugt je einen Flansch 10, 11 auf, der an die Stirnseite der Rolle 3 von außen angelegt bzw. geringfügig in sie eingedrückt ist. Der erste Teil 6 weist eine endseitige Bohrung 14 auf, die vom Flansch 10 umgeben ist.

Sowohl der erste Teil 6 als auch die Hülse 7 sind am Umfang mit je zwei bis sechs Längsrippen 8, 9 versehen, die zum Flansch 10, 11 hin ansteigen und jeweils eine Länge von maximal 40 Prozent des Tragstabs 1 aufweisen. Die Längsrippen 8, 9 erstrecken sich von den Enden her etwa gleich weit in die innersten Windungen der Rolle 3 und bewirken einen annähernd ausgeglichenen Halt bis zum Aufbrauch, der sich vor allem, wie aus Fig. 5 ersichtlich, im Mittelbereich 21 abtasten lässt, in dem zwischen der innersten Wicklung der Rolle 3 und dem Tragstab 1 ein Freiraum verbleibt.

Nach Fig. 1, 2 und 5 steht das vom Flansch 10 abgewandte Einsteckende des ersten Teils 6 über die Rolle 3 vor, wobei dieser Bereich den geringsten Durchmesser aufweist, und bildet einen ersten zylindrischen Lagerzapfen 4, der mit einer Bohrung 23 zur Aufnahme einer Einlage, beispielsweise einer Duftstoffkapsel od. dgl. versehen sein kann. Mit etwas axialem Abstand vom Lagerzapfen 4 ist auf dem ersten Teil 6 ein Ringwulst 19 vorgesehen, der eine schräg ansteigende Fläche und eine etwa senkrecht zur Achse 2 des Tragstabs 1 liegende Rastfläche aufweist.

Ein Tragstab 1, dessen Einsteckende einen zylindrischen Lagerzapfen 4 bildet (Fig. 1, 2, 3), kann ohne zweiten Lagerzapfen 5 in einen Spender eingesetzt werden, wenn der Spender einseitig eine Aufnahme und an der anderen Seite einen Lagervorsprung aufweist, der in die Bohrung 14 des ersten Teiles 6 eingreift. Weist der Spender zwei Lagervorsprünge auf, kann der Tragstab gemäß der nicht erfindungsgemäßen Ausführung nach Fig. 4 ohne Lagerzapfen verwendet werden.

Wenn der Spender 25 keinen Lagervorsprung aufweist, sondern gemäß Fig. 8 beidseitig mit Führungsbahnen 27 versehen ist, so wird ein erster Teil 6 nach Fig. 1 oder 2, der einen Lagerzapfen 4 aufweist, mit einem Drehkörper 12 bestückt, der mit dem zweiten Lagerzapfen 5 versehen ist. Der Drehkörper 12 wird in die Bohrung 14 des ersten Teiles 6 eingesetzt, in der eine hinterschnittene Ringnut 15 vorgesehen ist, die zwischen den Längsrippen 8 nach außen offen ist. Der Drehkörper 12 ist mit Rastnasen 17 versehen, die an der Ringnut 15 verrasten. Der Drehkörper 12 ist im Bereich der Rastnasen 17 ausgenommen bzw. hohl und weist zumindest zwei federnde Zungen 16 auf, die nach innen ausweichen können, wenn der Drehkörper 12 in die Bohrung 14 des ersten Teiles 6 eingeschoben wird.

Fig. 6 zeigt entsprechend der nicht erfinderischen Ausführung nach Fig. 4 zwei endseitige Bohrungen 14, 22. Hier wird in beide Bohrungen je ein einen Lagerzapfen tragender Drehkörper 12, 12' eingesetzt und drehbar verrastet. Der Drehkörper 12' ist gleich wie der Drehkörper 12 ausgebildet.

Der Tragstab nach Fig. 3 und 7 weist im Drehkörper 12 eine Umfangnut 31 und eine pilzförmige Noppe 32 an der Einsteckspitze auf. An beiden Elementen 31, 32 können Rastvorsprünge 35, 36 verrasten, die an der Innenseite der Bohrung 14 des ersten Teils vorgesehen sind. Aussparungen im Bereich der Bohrung 14 lassen im ersten Teil 6 versetzte Materialbögen 37 frei, die die nötige Elastizität für die Verrastung des Drehkörpers 12 aufweisen.

Passend zum drehbaren Lagerzapfen 5 mit einer Nichtrotationsfläche, insbesondere einer Nut 20, kann die Führungsbahn 27 im Spender 25 zwischen der Einführposition 28 und der Spendeposition 29 durchgehend gleichartig, beispielsweise als Steg oder Rippe ausgebildet sein, wobei die Entnahme der Materialbahn 26 aus dem Spender 25 (Fig. 8) durch das Abrollen des Tragstabs 1 auf dem Drehkörper 12 problemlos möglich ist.

## Patentansprüche

1. Kombination umfassend einen Tragstab (1) und eine zu einer kernlosen Rolle (3) gewickelte Materialbahn, wobei an jedem Ende ein die Rolle (3) überragender Lagerzapfen (4, 5) vorgesehen ist, wobei ein erster Teil (6) des Tragstabs (1) die Rolle (3) über die gesamte Länge durchsetzt und ein vorstehendes erstes Ende aufweist, das den ersten der beiden Lagerzapfen (4) bildet, und wobei ein zweiter Teil des Tragstabs (1) mit dem zweiten Lagerzapfen (5) versehen ist, der relativ zur Rolle (3) drehbar ist, **dadurch gekennzeichnet, dass** der erste Teil (6) am zweiten Ende eine axiale Bohrung (14) aufweist, in der innerhalb der Rolle (3) ein erstes Ende eines den zweiten Teil bildenden Drehkörpers (12) verrastet ist, und dass der Drehkörper (12) ein aus der Rolle (3) vorstehendes zweites Ende aufweist, das den drehbaren, zweiten Lagerzapfen (5) bildet.

2. Kombination nach Anspruch 1, **dadurch gekennzeichnet, dass** die axiale Bohrung (14) des ersten Teils (6) des Tragstabs (1) eine Hinterschneidung (15) aufweist, und dass der Drehkörper (12) mit zumindest einer Rastnase (17) versehen ist, die in die Hinterschneidung (15) eingreift.

3. Kombination nach Anspruch 2, **dadurch gekennzeichnet, dass** der Drehkörper (12) zumindest eine federnde Zunge (16) aufweist, an der die Rastnase (17) ausgebildet ist.

4. Kombination nach Anspruch 3, **dadurch gekennzeichnet, dass** der Drehkörper (12) eine Durchbrechung aufweist, die an gegenüberliegenden Seiten von zwei federnden Zungen (16) begrenzt ist.

5. Kombination nach Anspruch 3, **dadurch gekennzeichnet, dass** zwei federnde Zungen (16) ein gabelförmiges Einsteckende des Drehkörpers (12) bilden.

6. Kombination nach Anspruch 1, **dadurch gekennzeichnet, dass** der Drehkörper (12) eine Hinterschneidung aufweist, und am ersten Teil (6) des Tragstabs (1) zumindest eine in die axiale Bohrung (14) vorstehende Rastnase (35, 36) vorgesehen ist, die in die Hinterschneidung eingreift.

7. Kombination nach Anspruch 6, **dadurch gekennzeichnet, dass** am ersten Teil (6) des Tragstabs (1) zumindest eine federnde Zunge (37) angeordnet ist, an der die in die axiale Bohrung (14) vorstehende Rastnase (35) ausgebildet ist.

8. Kombination nach einem der Ansprüche 1 bis 7, **dadurch gekennzeichnet, dass** die Bohrung (14) eine Sackbohrung ist.

9. Kombination nach einem der Ansprüche 1 bis 8, **dadurch gekennzeichnet, dass** der erste Teil (6) in einem Flansch (10) endet, der einen Anschlag für die Einschubtiefe des ersten Teils (6) bildet.

10. Kombination nach einem der Ansprüche 1 bis 9, **dadurch gekennzeichnet, dass** der drehbare zweite Lagerzapfen (5) mit nichtrotationssymmetrischen Flächen versehen ist.

11. Kombination nach Anspruch 10, **dadurch gekennzeichnet, dass** in der Stirnseite des zweiten Lagerzapfens (5) eine Nut (20) ausgebildet ist, deren beiden Seitenflächen die nichtrotationssymmetrischen Flächen bilden.

12. Kombination nach Anspruch 10, **dadurch gekennzeichnet, dass** an der Stirnseite des zweiten Lagerzapfens (5) ein diametraler Steg ausgebildet ist, dessen beiden Seitenflächen die nichtrotationssymmetrischen Flächen bilden.

13. Kombination nach einem der Ansprüche 1 bis 12, **dadurch gekennzeichnet, dass** die Rolle aus vorzugsweise mit Abrissperforationen versehenem Toilettenpapier gewickelt ist.

14. Kombination nach einem der Ansprüche 1 bis 12, **dadurch gekennzeichnet, dass** die Rolle aus Handtuchpapier gewickelt ist.

## Claims

1. Combination comprising a support bar (1) and a material web wound to form a coreless roll (3), wherein a bearing journal (4, 5) projecting beyond the roll (3) is provided at each end, wherein a first part (6) of the support bar (1) passes through the roll (3) over the entire length and has a projecting first end which forms the first of the two bearing journals (4) and wherein a second part of the support bar (1) is provided with the second bearing journal (5) which is rotatable relative to the roll (3), **characterised in that** the first part (6) has an axial bore (14) at the second end, in which a first end of a rotary body (12) forming the second part is latched within the roll (3), and that the rotary body (12) has a second end projecting from the roll (3), which forms the rotatable, second bearing journal (5).

2. Combination according to claim 1 **characterised in that** the axial bore (14) of the first part (6) of the support bar (1) has an undercut configuration (15) and that the rotary body (12) is provided with at least one latching nose (17) which engages into the undercut configuration (15).

3. Combination according to claim 2 **characterised in that** the rotary body (12) has at least one resilient tongue (16) on which the latching nose (17) is provided.

4. Combination according to claim 3 **characterised in that** the rotary body (12) has a through opening which is delimited at mutually opposite sides by two resilient tongues (16).

5. Combination according to claim 3 **characterised in that** two resilient tongues (16) form a forked insertion end of the rotary body (12).

6. Combination according to claim 1 **characterised in that** the rotary body (12) has an undercut configuration and provided at the first part (6) of the support bar (1) is at least one latching nose (35, 36) which projects into the axial bore (14) and which engages into the undercut configuration.

7. Combination according to claim 6 **characterised in that** arranged on the first part (6) of the support bar (1) is at least one resilient tongue (37) on which the latching nose (35) which projects into the axial bore (14) is provided.

8. Combination according to one of the claims 1 through 7 **characterised in that** the bore (14) is a blind bore.

9. Combination according to one of the claims 1 through 8 **characterised in that** the first part (6) ends in a flange (10) forming an abutment for the insertion depth of the first part (6).

10. Combination according to one of the claims 1 through 9 **characterised in that** the rotatable second bearing journal (5) is provided with non-rotationally symmetrical surfaces.

11. Combination according to claim 10 **characterised in that** provided in the end face of the second bearing journal (5) is a groove (20), the two side surfaces of which form the non-rotationally symmetrical surfaces.

12. Combination according to claim 10 **characterised in that** provided at the end face of the second bearing journal (5) is a diametral leg, the two side surfaces of which form the non-rotationally symmetrical surfaces.

13. Combination according to one of the claims 1 through 12 **characterised in that** the roll is wound from toilet paper preferably provided with tear-off perforations.

14. Combination according to one of the claims 1 through 12 **characterised in that** the roll is wound from hand towel paper.

## Revendications

1. Combinaison comprenant une barre de support (1) et une bande de matériau enroulée en un rouleau sans noyau (3), dans laquelle un tourillon (4, 5) dépassant le rouleau (3) est prévu sur chaque extrémité, dans laquelle une première partie (6) de la barre de support (1) traverse le rouleau (3) sur toute la longueur et présente une première extrémité faisant saillie, qui forme le premier des deux tourillons (4) et dans laquelle une seconde partie de la barre de support (1) est pourvue du second tourillon (5) qui peut être tourné par rapport au rouleau (3), **caractérisée en ce que** la première partie (6) présente sur la seconde extrémité un alésage axial (14), dans lequel une première extrémité d'un corps rotatif (12) formant la seconde partie est enclenchée à l'intérieur du rouleau (3), et que le corps rotatif (12) présente une seconde extrémité faisant saillie du rouleau (3), qui forme le second tourillon (5) rotatif.

2. Combinaison selon la revendication 1, **caractérisée en ce que** l'alésage axial (14) de la première partie (6) de la barre de support (1) présente une contre-dépouille (15), et que le corps rotatif (12) est pourvu d'au moins un ergot d'enclenchement (17) qui vient en prise avec la contre-dépouille (15).

3. Combinaison selon la revendication 2, **caractérisée en ce que** le corps rotatif (12) présente au moins une languette sur ressorts (16) sur laquelle est réalisé l'ergot d'enclenchement (17).

4. Combinaison selon la revendication 3, **caractérisée en ce que** le corps rotatif (12) présente un ajour qui est délimité sur des côtés se faisant face par deux languettes sur ressorts (16).

5. Combinaison selon la revendication 3, **caractérisée en ce que** deux languettes sur ressorts (16) forment une extrémité d'enfichage en forme de fourche du corps rotatif (12).

6. Combinaison selon la revendication 1, **caractérisée en ce que** le corps rotatif (12) présente une contre-dépouille, et au moins un ergot d'enclenchement (35, 36) faisant saillie dans l'alésage axial (14) est prévu sur la première partie (6) de la barre de support (1), lequel vient en prise avec la contre-dépouille.

7. Combinaison selon la revendication 6, **caractérisée en ce qu'**est disposée sur la première partie (6) de la barre de support (1) au moins une languette sur ressorts (37) sur laquelle est réalisé l'ergot d'enclenchement (35) faisant saillie dans l'alésage axial (14).

8. Combinaison selon l'une quelconque des revendications 1 à 7, **caractérisée en ce que** l'alésage (14) est un trou borgne.

9. Combinaison selon l'une quelconque des revendications 1 à 8, **caractérisée en ce que** la première partie (6) se termine dans une bride (10) qui forme une butée pour la profondeur d'insertion de la première partie (6).

10. Combinaison selon l'une quelconque des revendications 1 à 9, **caractérisée en ce que** le second tourillon (5) rotatif est pourvu de surfaces non symétriques en rotation.

11. Combinaison selon la revendication 10, **caractérisée en ce qu'**est réalisée dans le côté frontal du second tourillon (5) une rainure (20) dont les deux surfaces latérales forment les surfaces non symétriques en rotation.

12. Combinaison selon la revendication 10, **caractérisée en ce qu'**est réalisée sur le côté frontal du second tourillon (5) une nervure diamétrale dont les deux surfaces latérales forment les surfaces non symétriques en rotation.

13. Combinaison selon l'une quelconque des revendications 1 à 12, **caractérisée en ce que** le rouleau composé de papier toilette pourvu de préférence de perforations de déchirement est enroulé.

14. Combinaison selon l'une quelconque des revendications 1 à 12, **caractérisée en ce que** le rouleau composé de serviettes en papier est enroulé.
